# EUROPÄISCHE PATENTSCHRIFT

(11) **EP 1 830 151 B1**
(45) Veröffentlichungstag und Bekanntmachung des Hinweises auf die Patenterteilung: **31.03.2010**
(21) Anmeldenummer: 07002793.3
(22) Anmeldetag: 09.02.2007
(51) Int. Cl.: F28F 1/40, F28F 1/42, B21C 37/20

(54) **Strukturiertes Wärmeaustauscherrohr und Verfahren zu dessen Herstellung**
Structured heat exchanger and method for its production
Tuyau d'échange thermique structuré et son procédé de fabrication

(30) Priorität: 22.02.2006 DE 102006008083
(43) Veröffentlichungstag der Anmeldung: 05.09.2007
(73) Patentinhaber: Wieland-Werke AG, 89070 Ulm (DE)
(72) Erfinder: Revermann, Markus, 49835 Wietmarschen (DE); El Hajal, Jean, Dr., 89077 Ulm (DE); Beutler, Andreas, Dr., 89264 Weissenhorn (DE); Schwitalla, Andreas, 89186 Illerrieden (DE)

(56) Entgegenhaltungen:
- EP-A1- 0 607 839
- DE-C1- 10 156 374
- US-A- 3 861 462
- US-A- 6 056 048
- US-A1- 2002 195 233
- US-B1- 6 675 881

## Beschreibung

Die vorliegende Erfindung betrifft ein Wärmeaustauscherrohr mit mindestens einem auf der Rohrinnenseite strukturierten Bereich und ein Verfahren zu dessen Herstellung.

Wärmeübertragung tritt in vielen Bereichen der Kälte- und Klimatechnik sowie in der Prozess- und Energietechnik auf. Zur Wärmeübertragung werden in diesen Gebieten häufig Rohrbündelwärmeaustauscher eingesetzt. In vielen Anwendungen strömt hierbei auf der Rohrinnenseite eine Flüssigkeit, die abhängig von der Richtung des Wärmestroms abgekühlt oder erwärmt wird. Die Wärme wird an das sich auf der Rohraußenseite befindende Medium abgegeben oder diesem entzogen.

Es ist allgemein bekannt, dass in Rohrbündelwärmeaustauschern anstelle von Glattrohren strukturierte Rohre eingesetzt werden. Durch die Strukturen wird der Wärmedurchgang verbessert. Die Wärmestromdichte wird dadurch erhöht und der Wärmeaustauscher kann kompakter gebaut werden. Alternativ kann die Wärmestromdichte beibehalten und die treibende Temperaturdifferenz erniedrigt werden, wodurch eine energieeffizientere Wärmeübertragung möglich ist.

Ein- oder beidseitig strukturierte Wärmeaustauscherrohre für Rohrbündelwärmeaustauscher besitzen üblicherweise mindestens einen strukturierten Bereich sowie glatte Endstücke und eventuell glatte Zwischenstücke. Die glatten End- oder Zwischenstücke begrenzen die strukturierten Bereiche. Damit das Rohr problemlos in den Rohrbündelwärmeaustauscher eingebaut werden kann, sollte der äußere Durchmesser der strukturierten Bereiche nicht größer sein als der äußere Durchmesser der glatten End- und Zwischenstücke.

Als strukturierte Wärmeaustauscherrohre werden häufig integral gewalzte Rippenrohre verwendet. Unter integral gewalzten Rippenrohren werden berippte Rohre verstanden, bei denen die Rippen aus dem Material der Wandung eines Glattrohres geformt wurden. In vielen Fällen besitzen Rippenrohre auf der Rohrinnenseite eine Vielzahl von achsparallelen oder schraubenlinienförmig umlaufenden Rippen, die die innere Oberfläche vergrößern und den Wärmeübergangskoeffizient auf der Rohrinnenseite verbessern. Auf ihrer Außenseite besitzen die Rippenrohre ring- oder schraubenförmig umlaufende Rippen.

In der Vergangenheit wurden viele Möglichkeiten entwickelt, je nach Anwendung den Wärmeübergang auf der Außenseite von integral gewalzten Rippenrohren weiter zu steigern, indem die Rippen auf der Rohraußenseite mit weiteren Strukturmerkmalen versehen werden. Wie beispielsweise aus der Druckschrift US 5,775,411 bekannt, wird bei Kondensation von Kältemitteln auf der Rohraußenseite der Wärmeübergangskoeffizient deutlich erhöht, wenn die Rippenflanken mit zusätzlichen konvexen Kanten versehen werden. Bei Verdampfung von Kältemitteln auf der Rohraußenseite hat es sich als leistungssteigernd erwiesen, die zwischen den Rippen befindlichen Kanäle teilweise zu verschließen, so dass Hohlräume entstehen, die durch Poren oder Schlitze mit der Umgebung verbunden sind. Wie aus zahlereichen Druckschriften bereits bekannt, werden derartige, im Wesentlichen geschlossene Kanäle durch Umbiegen oder Umlegen der Rippe (US 3,696,861, US 5,054,548), durch Spalten und Stauchen der Rippe (DE 2 758 526 C2, US 4,577,381), und durch ein Kerben und Stauchen der Rippe (US 4,660,630, EP 0 713 072 B1, US 4,216,826) erzeugt.

Die vorstehend genannten Leistungsverbesserungen auf der Rohraußenseite haben zur Folge, dass der Hauptanteil des gesamten Wärmeübergangswiderstands auf die Rohrinnenseite verschoben wird. Dieser Effekt tritt insbesondere bei kleinen Strömungsgeschwindigkeiten auf der Rohrinnenseite, wie beispielsweise beim Teillastbetrieb, auf. Um den gesamten Wärmeübergangswiderstand signifikant zu reduzieren, ist es notwendig, den Wärmeübergangskoeffizient auf der Rohrinnenseite weiter zu erhöhen.

Um den Wärmeübergang der Rohrinnenseite zu erhöhen, können die achsparallelen oder schraubenlinienförmig umlaufenden Innenrippen mit Nuten versehen werden, wie es in der Druckschrift DE 101 56 374 C1 beschrieben ist. Hierbei ist von Bedeutung, dass durch die dort offen gelegte Verwendung von profilierten Walzdornen zur Erzeugung der Innenrippen und Nuten die Abmessungen der Innen- und der Außenstruktur des Rippenrohres voneinander unabhängig eingestellt werden können. Dadurch können die Strukturen auf der Außen- und Innenseite auf die jeweiligen Anforderungen angepasst und so das Rohr gestaltet werden.

Vor diesem Hintergrund besteht die Aufgabe der vorliegenden Erfindung darin, Innenstrukturen von Wärmeaustauscherrohren der vorgenannten Art so weiterzubilden, dass eine gegenüber bereits bekannten Rohre eine weitere Leistungssteigerung erzielt wird.

Dabei sollte der Gewichtsanteil der Innenstruktur am Gesamtgewicht des Rohres nicht höher sein als bei herkömmlichen, schraubenlinienförmigen Innenrippen konstanten Querschnitts. Des Weiteren sollte eine größere Steigerung des Druckverlustes vermieden werden. Dabei sollten die Abmessungen der Innen- und der Außenstruktur des Rippenrohres voneinander unabhängig einstellbar sein.

Die Erfindung wird bezüglich eines Wärmeaustauscherrohrs durch die Merkmale des Anspruchs 1 und bezüglich eines Verfahrens zur Herstellung eines Wärmeaustauscherrohrs durch die Merkmale des Anspruchs 5 wiedergegeben. Die weiteren rückbezogenen Ansprüche betreffen vorteilhafte Aus- und Weiterbildungen der Erfindung.

Die Erfindung schließt ein Wärmeaustauscherrohr mit mindestens einem auf der Rohrinnenseite strukturierten Bereich ein, das folgende Merkmale aufweist:
a) auf der Rohrinnenseite verlaufen integrale Innenrippen der Höhe H achsparallel oder schraubenlinienförmig kontinuierlich über den Umfang unter einem Steigungswinkel β1, gemessen gegen die Rohrachse, unter Bildung von Primärnuten,
b) die Innenrippen werden über den gesamten Rohrumfang von zueinander beabstandeten Sekundärnuten gekreuzt, die parallel zueinander unter einem Steigungswinkel β2, gemessen gegen die Rohrachse, eine Kerbtiefe T2 und einen Nutöffnungswinkel α2 aufweisen,
c) die Innenrippen und die Sekundärnuten werden über den gesamten Rohrumfang von zueinander beabstandeten Tertiärnuten gekreuzt, die parallel zueinander unter einem Steigungswinkel β3, gemessen gegen die Rohrachse, kontinuierlich über den Umfang verlaufen und eine Kerbtiefe T3 und einen Nutöffnungswinkel α3 aufweisen.

Die Erfindung geht dabei von der Überlegung aus, dass sich bei einem Wärmeaustauscherrohr die durch parallel verlaufende Primärnuten getrennten Innenrippen durch Sekundärnuten gekreuzt werden. Diese Innenstruktur wird von unter einem Steigungswinkel β3 verlaufenden Tertiärnuten, gemessen gegen die Rohrachse, gekreuzt. Bei den Steigungswinkeln β1, β2 und β3 ist es üblich, immer die spitzen Winkel bezüglich der Rohrachse zu benennen. In diesem Sinne folgt beispielsweise bei betragsmäßig gleichen Winkeln β2 und β3, dass eine gekreuzte Innenstruktur durch einen gegensinnigen Umlauf der Sekundär- und Tertiärnuten ausgebildet wird. Bei gleichsinnig umlaufenden Sekundär- und Tertiärnuten sind folglich die Winkel β2 und β3 im Betrag unterschiedlich. Zusätzlich können sich die Sekundär- und Tertiärnuten in mindestens einem der folgenden Merkmale unterscheiden: Kerbtiefe T, Pitch P, Nutöffnungswinkel α.

Die Tiefe T der Sekundär- und Tertiärnuten wird von der Spitze der Innenrippe aus in radialer Richtung gemessen. Der Pitch P ist der kürzeste Abstand benachbarter, paralleler Nuten, die von dem gleichen Dorn erzeugt werden und ist ein Maß für die Rippenteilung. Der Nutöffnungswinkel α ist der Winkel der am profilierten Dorn vorhandenen Nuten, womit die Sekundär- bzw. Tertiärnuten der Innenberippung erzeugt werden.

Der besondere Vorteil besteht darin, dass durch das Einbringen der Tertiärnuten eine Innenstruktur aus einfach gekerbten Innenrippen mit einer helixförmigen Überstruktur entsteht. Dadurch werden dem durch das Rohr strömenden Fluid zusätzliche Wirbel aufgezwungen, was zu einer weiteren Steigerung des inneren Wärmeübergangs führt. Diese Leistungssteigerung übersteigt den Einfluss des als Folge der Wirbelbildung zunehmenden Druckverlusts. Es ist einsichtig, dass durch das Hinzufügen von Tertiärnuten der Gewichtsanteil der Innenstruktur durch das bloße verdrängen des Materials am Gesamtgewicht des Rohres nicht erhöht wird. Damit ist der Gewichtsanteil der Innenstruktur am Gesamtgewicht des Rohres nicht höher als bei herkömmlichen, schraubenlinienförmigen Innenrippen konstanten Querschnitts.

In bevorzugter Ausgestaltung der Erfindung kann sich der auf der Rohrinnenseite strukturierte Bereich im Pitch P2 der Sekundärnuten und Pitch P3 der Tertiärnuten unterscheiden. Hierdurch wird die helixförmige Überstruktur ausgestaltet. Es ist weiterhin bevorzugt, dass der Pitch P2 der Sekundärnuten kleiner als der Pitch P3 der Tertiärnuten ist. Damit liegen die Sekundärnuten enger zusammen als die Tertiärnuten, wodurch die Auswirkung auf die Wirbelbildung entsprechend dem verwendeten Fluid und insbesondere dessen Viskosität angepasst werden können.

In bevorzugter Weiterbildung der Erfindung können sich der auf der Rohrinnenseite strukturierte Bereich im Nutöffnungswinkel α2 der Sekundärnuten und α3 der Tertiärnuten unterscheiden. Damit werden insbesondere die Steigungen der durch die Sekundär- und Tertiärnuten strukturierten Rippenflanken beeinflusst. Der Steigungswinkel der Flanken beeinflusst wesentlich das Fließverhalten des im Betrieb hindurch geführten Fluids.

Vorzugsweise kann sich der auf der Rohrinnenseite strukturierte Bereich in der Kerbtiefe T2 der Sekundärnuten und T3 der Tertiärnuten unterscheiden. Dabei kann bei dem auf der Rohrinnenseite strukturierten Bereich die Kerbtiefe T2 der Sekundärnuten kleiner sein als die Kerbtiefe T3 der Tertiärnuten. Hierdurch findet in erster Linie eine Überprägung der durch die Sekundärnuten gekerbten integralen Innenrippen statt.

Vorteilhafterweise können auf der Rohraußenseite integrale Außenrippen achsparallel oder schraubenlinienförmig umlaufen. Für diesen Fall schließt ein weiterer Aspekt der Erfindung ein Verfahren zur Herstellung eines strukturierten Wärmeaustauscherrohres ein, mit auf der Rohraußenseite schraubenlinienförmig umlaufenden und auf der Rohrinnenseite achsparallel oder schraubenlinienförmig verlaufenden, integralen, d.h. aus der Rohrwandung herausgearbeiteten Außen rippen und Innenrippen, die von Sekundärnuten und von Tertiärnuten gekreuzt und gekerbt werden, bei dem folgenden Verfahrensschritte durchgeführt werden:
a) auf der Außenseite eines Glattrohres werden in einem ersten Umformbereich schraubenlinienförmig verlaufende Außenrippen geformt, indem das Rippenmaterial durch Verdrängen von Material aus der Rohrwandung mittels eines ersten Walzschritts gewonnen wird und das entstehende Rippenrohr durch die Walzkräfte in Drehung versetzt und entsprechend den entstehenden schraubenlinienförmigen Rippen vorgeschoben wird, wobei die Außenrippen mit ansteigender Höhe aus dem sonst unverformten Glattrohr ausgeformt werden,
b) die Rohrwandung wird im ersten Umformbereich durch einen im Rohr liegenden ersten Walzdorn abgestützt, der drehbar gelagert und profiliert ist, wodurch die Innenrippen ausgebildet werden,
c) in einem zweiten Walzschritt werden die Außenrippen in einem vom ersten Umformbereich beabstandeten zweiten Umformbereich mit weiter ansteigender Höhe ausgebildet und die Innenrippen mit Sekundärnuten versehen, wobei die Rohrwandung im zweiten Umformbereich durch einen im Rohr liegenden zweiten Walzdorn abgestützt wird, der ebenfalls drehbar und profiliert ausgebildet ist, dessen Profilierung sich aber von der Profilierung des ersten Walzdorns hinsichtlich des Betrages oder der Orientierung des Drallwinkels unterscheidet.
d) in einem dritten Walzschritt werden die Außenrippen in einem vom zweiten Umformbereich beabstandeten dritten Umformbereich mit weiter ansteigender Höhe ausgebildet und die Innenrippen mit Tertiärnuten versehen, wobei die Rohrwandung im dritten Umformbereich durch einen im Rohr liegenden dritten Walzdorn abgestützt wird, der ebenfalls drehbar und profiliert ausgebildet ist, und sich dessen Profilierung aber von der Profilierung des ersten Walzdorns und des zweiten Walzdorns hinsichtlich des Betrages und/oder der Orientierung des Drallwinkels unterscheidet.

Die Erfindung geht bezüglich des Herstellungsverfahrens von der Überlegung aus, dass zur Erzeugung eines strukturierten Wärmeaustauscherrohres mit den vorgeschlagenen Tertiärnuten in den mit Sekundärnuten versehenden Innenrippen das Walzwerkzeug zur Formung der Außenrippen in mindestens drei voneinander beabstandeten Walzscheibenpaketen aufgebaut wird. Diese Walzscheibenpakete erzeugen schraubenförmig umlaufende Außenrippen und sorgen gleichzeitig für den zur Strukturierung benötigten Vorschub des Rohres. Die Innenstruktur wird durch drei unterschiedlich profilierte Walzdorne geformt. Der erste Walzdorn unterstützt das Rohr im Umformbereich unter dem ersten Walzscheibenpaket und formt zunächst schraubenlinienförmig umlaufende oder achsparallele Innenrippen, wobei diese Innenrippen zunächst einen konstanten Querschnitt aufweisen. Der zweite Walzdorn unterstützt das Rohr im Umformbereich unter dem zweiten Walzscheibenpaket größeren Durchmessers und formt die Sekundärnuten in die zuvor geformten schraubenförmig umlaufenden bzw. achsparallelen Rippen. Der dritte Walzdorn erzeugt unter dem dritten Walzscheibenpaket die Tertiärnuten in die zuvor erzeugte Innenstruktur bestehend aus den einfach gekerbten Rippen. Die Tiefen der Sekundär- und Tertiärnuten werden im Wesentlichen durch die Wahl der Durchmesser der drei Walzdorne festgelegt.

Zu den bereits bezüglich der Wärmeaustauscherrohre genannten Vorteilen der Erfindung treten durch das Herstellungsverfahren weitere Vorteile hinzu, indem die mit den unterschiedlichen Walzwerkzeugen erzielten Abmessungen die Innen- und die Außenstruktur des Rippenrohres voneinander unabhängig einstellbar sind. So können für einen optimalen Wärmedurchgang die Innen- und die Außenstruktur optimal aufeinander abgeglichen werden.

Bevorzugt kann als Abstand der Umformbereiche im Wesentlichen ein ganzzahliges Vielfaches der Teilung der Außenrippen eingestellt werden.

In vorteilhafter Ausgestaltung der Erfindung kann der Außendurchmesser des zweiten Walzdorns kleiner als der Außendurchmesser des ersten Walzdorns gewählt werden. Vorteilhafterweise kann auch der Außendurchmesser des dritten Walzdorns kleiner als der Außendurchmesser des zweiten Walzdorns gewählt werden. Bei dieser Durchmesserabstufung der Walzdorne wird der Prägevorgang in radialer Richtung gewährleistet.

In weiterer bevorzugter Ausführungsform können die Tiefen T2 und T3 der Sekundär- und Tertiärnuten durch Wahl der Durchmesser der Walzdorne und durch Wahl der Durchmesser der jeweils größten Walzscheiben der drei Walzwerkzeuge eingestellt werden. Dies bringt zu Ausdruck, dass der gesamte Materialfluss auf der Rohrinnen- und Rohraußenseite durch den entsprechenden Einsatz der äußeren Walzwerkzeuge und der inneren Walzdorne zu optimieren ist.

Weitere Vorteile und Ausgestaltungen der Erfindung werden anhand der schematischen Zeichnungen näher erläutert.

Dabei zeigen:
- Fig. 1: schematisch die Herstellung eines erfindungsgemäßen Wärmeaustauscherrohres mittels dreier Dorne mit unterschiedlichem Drall und unterschiedlicher Teilung,
- Fig. 2: eine schematische Teilansicht der erzeugten Innenstruktur,
- Fig. 3: ein Foto einer Innenstruktur,
- Fig. 4: schematisch einen Teil des Schnitts durch die Innenstruktur von Fig. 3 entlang der Linie X-X, und
- Fig. 5: ein Diagramm, das die Verbesserung des inneren Wärmeübergangs gegenüber den einfach gekerbten Innenrippen über die Reynoldszahl zeigt. Des Weiteren ist das Verhältnis der Druckverluste von der neuen Innenstruktur gegenüber der Innenstruktur ohne Tertiärnuten mit dargestellt.

Einander entsprechende Teile sind in allen Figuren mit denselben Bezugszeichen versehen.

Das integral gewalzte Rippenrohr 1 weist auf der Rohraußenseite schraubenlinienförmig kontinuierlich über dem Umfang umlaufende Außenrippen 6 auf. Die Herstellung des erfindungsgemäßen Rippenrohres erfolgt durch einen Walzvorgang mittels der in Fig. 1 dargestellten Walzvorrichtung.

Es wird eine Vorrichtung verwendet, die aus n = 3 oder 4 Werkzeughaltern 80 besteht, in die jeweils mindestens drei von einander beabstandete Walzwerkzeuge mit Walzscheiben 50, 60 und 70 integriert sind. In Fig. 1 ist aus Gründen der Übersicht nur ein Werkzeughalter 80 dargestellt.

Die Achse eines Werkzeughalters 80 ist gleichzeitig die Achse der drei zugehörigen Walzwerkzeuge 50, 60 und 70, wobei diese schräg zur Rohrachse verläuft. Die Werkzeughalter 80 sind jeweils um 360°/n versetzt am Umfang des Rippenrohres 1 angeordnet. Die Werkzeughalter 80 sind in Bezug auf das Rohr radial zustellbar. Sie sind ihrerseits in einem ortsfesten, nicht dargestellten Walzkopf angeordnet. Der Walzkopf ist im Grundgerüst der Walzvorrichtung fixiert. Die Walzwerkzeuge 50, 60 und 70 bestehen jeweils aus mehreren nebeneinander angeordneten Walzscheiben, deren Durchmesser in Walzrichtung R ansteigt. Die Walzscheiben des zweiten Walzwerkzeugs 60 haben folglich einen größeren Durchmesser als die Walzscheiben des ersten Walzwerkzeugs 50, die Walzscheiben des dritten Walzwerkzeugs 70 haben wiederum einen größeren Durchmesser als die Walzscheiben des zweiten Walzwerkzeugs 60.

Ebenfalls Bestandteil der Vorrichtung sind drei profilierte Walzdorne 10, 20 und 30, mit deren Hilfe die Innenstruktur des Rohres erzeugt wird. Die Walzdorne 10, 20 und 30 sind am freien Ende einer Walzdornstange 40 angebracht und zueinander drehbar gelagert. Die Walzdornstange 40 ist an ihrem anderen Ende am Grundgerüst der Walzvorrichtung befestigt. Die Walzdorne 10, 20 und 30 sind im Arbeitsbereich der Walzwerkzeuge 50, 60 und 70 zu positionieren. Die Walzdornstange 40 muss mindestens so lang sein wie das herzustellende Rippenrohr 1. Vor der Bearbeitung wird das Glattrohr 7 bei nicht zugestellten Walzwerkzeugen 50, 60 und 70 nahezu vollständig über die Walzdorne 10, 20 und 30 auf die Walzdornstange 40 geschoben. Lediglich der Teil des Glattrohres 7, der beim fertigen Rippenrohr 1 das erste glatte Endstück bilden soll, wird nicht über die Walzdorne 10, 20 und 30 geschoben.

Zur Bearbeitung des Rohres werden die am Umfang angeordneten, rotierenden Walzwerkzeuge 50, 60 und 70 auf das Glattrohr 7 radial zugestellt und mit diesem in Eingriff gebracht. Das Glattrohr 7 wird dadurch in Drehung versetzt. Da die Achse der Walzwerkzeuge 50, 60 und 70 zur Rohrachse schräg gestellt ist, formen die Walzwerkzeuge 50, 60 und 70 schraubenlinienförmig umlaufenden Außenrippen 6 aus der Rohrwandung des Glattrohrs 7 und schieben gleichzeitig das entstehende Rippenrohr 1 entsprechend der Steigung der schraubenlinienförmig umlaufenden Außenrippen 6 in Walzrichtung R vor. Die Außenrippen 6 laufen vorzugsweise wie ein mehrgängiges Gewinde um. Der längs zur Rohrachse gemessene Abstand der Mitten zweier benachbarter Außenrippen 6 wird als Rippenteilung bezeichnet. Die Abstände zwischen den drei Walzwerkzeugen 50, 60 und 70 müssen so angepasst sein, dass die Walzscheiben des nachfolgenden Walzwerkzeugs 60 bzw. 70 in die Nuten 6c bzw. 6d greifen, die zwischen den vom vorherigen Walzwerkzeug 50 bzw. 60 geformten Rippen 6a bzw. 6b sind. Idealerweise sind diese Abstände ein ganzzahliges Vielfaches der Teilung der Außenrippen. Das folgende Walzwerkzeug 60 oder 70 führt dann die weitere Formung der Außenrippen 6a oder 6b fort.

In der Umformzone des ersten Walzwerkzeugs 50 wird die Rohrwandung durch einen ersten profilierten Walzdorn 10 unterstützt, in der Umformzone des zweiten Walzwerkzeugs 60 wird die Rohrwandung durch einen zweiten profilierten Walzdorn 20 unterstützt und in der Umformzone des dritten Walzwerkzeugs 70 wird die Rohrwandung durch den dritten profilierten Walzdorn 30 unterstützt. Die Achsen der drei Walzdorne 10, 20 und 30 sind identisch mit der Achse des Rippenrohres 1. Die Walzdorne 10, 20 und 30 sind unterschiedlich profiliert. Der Außendurchmesser des zweiten Walzdorns 20 ist höchstens so groß wie der Außendurchmesser des ersten Walzdorns 10. Der Außendurchmesser des dritten Walzdorns 30 ist wiederum höchstens so groß wie der Außendurchmesser des zweiten Dorns 20. Typischerweise ist der Außendurchmesser des zweiten Walzdorns 20 um bis zu 0,8 mm kleiner als der Außendurchmesser des ersten Walzdorns 10, und der Außendurchmesser des dritten Walzdorns 30 ist bevorzugt bis zu 0,5 mm kleiner als der Außendurchmesser des zweiten Walzdorn 20. Das Profil der Walzdorne 10, 20 und 30 besteht üblicherweise aus einer Vielzahl von trapezförmigen Nuten 10b, 20b und 30b, die parallel zueinander auf der Außenfläche des Dorns angeordnet sind. Das zwischen zwei benachbarten Nuten 10b, 20b und 30b befindliche Material des Walzdorns wird als Steg 10a, 20a oder 30a bezeichnet. Die Stege 10a, 20a oder 30a besitzen einen im Wesentlichen trapezförmigen Querschnitt. Die Öffnungswinkel der Nuten werden bei Dorn 20 mit α2 und an Dorn 30 mit α3 bezeichnet. Die Nuten 10b und 20b der ersten und zweiten Walzdorne 10 und 20 verlaufen üblicherweise unter einem Winkel von 0° bis 70° zur Achse des Dorns geneigt. Die Nuten 30b des dritten Walzdorns 30 verlaufen in der Regel unter einem Winkel von 10° bis 80°. Beim ersten Walzdorn 10 wird dieser Winkel mit β1, beim zweiten Walzdorn 20 mit β2 und beim dritten Walzdorn 30 wird dieser Winkel mit β3 bezeichnet. Der Winkel 0° entspricht dem Fall, dass die Nuten 10b, 20b oder 30b parallel zur Achse der Walzdorne 10, 20 oder 30 verlaufen. Ist der Winkel von 0° verschieden, verlaufen die Nuten 10b, 20b oder 30b schraubenlinienförmig. Schraubenlinienförmig verlaufende Nuten können linksgängig oder rechtsgängig orientiert sein. In Fig. 1 ist der Fall dargestellt, dass der erste Walzdorn 10 linksgängige Nuten 10b, der zweite und der dritte Walzdorn 20 und 30 rechtsgängige Nuten 20b und 30b aufweisen.

Die damit erzeugte Innenstruktur ist in Fig.2 anhand einer schematischen Teilansicht dargestellt. Dabei ist die Tiefe T3 der Tertiärnuten 5 größer als die Tiefe T2 der Sekundärnuten 4. Die Drallrichtungen der Sekundär- 4 und Tertiärnuten 5 unterscheiden sich dabei im Betrag, jedoch nicht in der Richtung.

In Fig.3 ist anhand einer Fotographie einer Innenstruktur, bei der die Tiefe T3 der Tertiärnuten 5 größer ist als die Tiefe T2 der Sekundärnuten 4, die Drallwinkel der Sekundär- 4 und Tertiärnuten 5 sind dabei gleichsinnig, sie unterscheiden sich aber in ihren Betrag.

Für die Walzdorne mit gleichsinniger Orientierung müssen sich die entsprechenden Steigungswinkel β1, β2 oder β3 der Dorne 10, 20 oder 30 unterscheiden. Die drei Walzdorne 10, 20 und 30 sind zueinander drehbar gelagert.

Durch die radialen Kräfte des ersten Walzwerkzeugs 50 wird das Material der Rohrwand in die Nuten 10b des ersten Walzdorns 10 gepresst. Dadurch werden schraubenlinienförmig kontinuierlich über den Umfang umlaufende Innenrippen 2a auf der Innenfläche des Rippenrohres 1 geformt. Zwischen zwei benachbarten Innenrippen 2a verlaufen Primärnuten 3. Entsprechend der Form der Nuten 10b des ersten Walzdorns 10 haben die Innenrippen 2a einen trapezförmigen Querschnitt, der zunächst entlang der Innenrippe 2a konstant bleibt. Die Innenrippen 2a sind gegenüber der Rohrachse um den gleichen Winkel β1 geneigt wie die Nuten 10b zur Achse des ersten Walzdorns 1. Die Höhe der fertig strukturierten Innenrippen 2 wird mit H bezeichnet und beträgt üblicherweise 0,15 - 0,60 mm.

Durch die radialen Kräfte des zweiten Walzwerkzeugs 60 werden die Innenrippen 2a auf den zweiten Walzdorn 20 gepresst. Da die Nuten 20b des zweiten Walzdorns 20 unter einem anderen Winkel zur Dornachse und damit unter einem anderen Winkel zur Rohrachse verlaufen als die Nuten 10b des ersten Walzdorns 10, treffen die Innenrippen 2a abschnittsweise auf eine Nut 20b oder einen Steg 20a des zweiten Walzdorns 20. In den Abschnitten, in denen eine Innenrippe 2a auf eine Nut 20b trifft, wird das Material der Innenrippe 2a in die Nut 20b gepresst. In den Abschnitten, in denen eine Innenrippe 2a auf einen Steg 20a trifft, wird das Rippenmaterial verformt und es werden parallel zueinander verlaufende Sekundärnuten 4, die kontinuierlich über den Umfang verlaufen, in die Innenrippen eingeprägt. Die Sekundärnuten 4 besitzen einen Nutöffnungswinkel der dem Öffnungswinkel α2 des zweiten Walzdorns entspricht. Der Abstand der Sekundärnuten 4 wird als Pitch P2 bezeichnet. Entsprechend der Form der Stege 20a des zweiten Walzdorns 20 haben die Sekundärnuten 4 einen trapezförmigen Querschnitt. Sekundärnuten 4, die vom selben Steg 20a in unterschiedliche Innenrippen eingeprägt werden, sind zueinander fluchtend angeordnet. Der Winkel, den die Sekundärnuten 4 mit der Rohrachse bilden, ist gleich dem Winkel β2, den die Nuten 20b des zweiten Walzdornes 20 mit der Achse des zweiten Walzdornes 20 einschließen.

Durch die radialen Kräfte des dritten Walzwerkzeugs 70 werden die einfach gekerbten Innenrippen 2b auf den dritten Dorn 30 gepresst. Da sich die Geometrie des dritten Walzdorns 30 von den Geometrien der ersten beiden Dorne 10 und 20 unterscheidet, treffen die einfach gekerbten Rippen 2b abschnittsweise auf eine Nut 30b oder einen Steg 30a des dritten Walzdorns 30. In den Abschnitten, in denen die einfach gekerbte Innenrippe 2b auf einen Steg 30a trifft, wird das Material der einfach gekerbten Innenrippe 2b verformt und es werden parallel zueinander verlaufende Tertiärnuten 5 gebildet, die kontinuierlich über den Umfang verlaufen, in die einfach gekerbten Innenrippen 2b eingeprägt. Die Tertiärnuten 5 besitzen einen Nutöffnungswinkel der dem Öffnungswinkel α3 des dritten Walzdorns 30 entspricht. Der Abstand der Tertiärnuten 5 wird als Pitch P3 bezeichnet. Entsprechend der Form der Stege 30a des dritten Walzdorns 30 haben die Tertiärnuten 5 einen trapezförmigen Querschnitt. Aufgrund der Teilung des dritten Dorns 30, die größer ist als die Teilung der ersten beiden Walzdorne 10 und 20, entsteht durch die Tertiärnuten 5 eine helixförmige Überstruktur. Der Winkel, den die Tertiärnuten 5 mit der Rohrachse bilden, ist gleich dem Winkel β3.

Die Tiefen T2 und T3 der Sekundär- und Tertiärnuten 4 und 5 werden von der Spitze der Innenrippe 2 aus in radialer Richtung gemessen. Durch geeignete Wahl der Außendurchmesser der Walzdorne 10, 20 und 30, sowie durch geeignete Wahl der Außendurchmesser der jeweils größten Walzscheiben der drei Walzwerkzeuge 50, 60 und 70 können die Tiefen T2 und T3 der Sekundär- und Tertiärnuten 4 und 5 variiert werden: Je kleiner der Unterschied im Außendurchmesser zwischen zwei benachbarten Walzdornen 10 und 20 oder 20 und 30 ist, desto größer ist die Kerbtiefe der erzeugten Nuten 4 oder 5 des nachfolgenden Walzdorns 20 oder 30. Eine Änderung des Außendurchmessers von einem der drei Walzdorne 10, 20 oder 30 hat jedoch nicht nur eine Veränderung der Kerbtiefe T2 oder T3 der Sekundär- oder Tertiärnuten 4 oder 5 zur Folge, sondern bewirkt üblicherweise auch eine Veränderung der Höhe der Außenrippen 6. Dieser Effekt kann jedoch kompensiert werden, indem man den Aufbau der Walzwerkzeuge 50, 60 und 70 modifiziert. Insbesondere können hierzu die Durchmesser der letzten Walzscheiben in einem der Walzwerkzeuge 50, 60 und 70 angepasst werden.

Um die Strömung der im Rohr fließenden Flüssigkeit deutlich zu beeinflussen, sollte die Tiefe T2 der Sekundärnuten 4 mindestens 20 % der Höhe H der Innenrippen 2 betragen, die Tiefe der Tertiärnuten T3 sollte mindestens 20 % der Höhe H betragen. Vorzugsweise ist T3 größer als T2.

Fig. 4 zeigt schematisch einen Schnitt durch die Innenstruktur von Fig. 3 entlang der Linie X-X. Die Höhenverhältnisse zwischen Innenrippen 2, Primär- 3, Sekundär- 4 und Tertiärnuten 5 sind hier deutlich zu erkennen.
Durch die Sekundärnuten 4 wird die Innenstruktur des Rippenrohres 1 mit zusätzlichen Kanten versehen. Strömt Flüssigkeit auf der Innenseite des Rohres, dann entstehen an diesen Kanten zusätzliche Wirbel in der Flüssigkeit, die die Wärmeübertragung auf die Rohrwand verbessern. Durch die Tertiärnuten 5 entsteht eine helixförmige Überstruktur, wodurch in der Flüssigkeitsströmung zusätzliche Wirbel entstehen. Durch diese zusätzlichen Wirbel wird eine weitere Steigerung des inneren Wärmeübergangs erreicht.

Die Beschreibung des erfindungsgemäßen Herstellungsverfahrens zeigt, dass durch die Vielzahl der bei diesem Verfahren wählbaren Werkzeugparameter die Abmessungen der Außen- und Innenstruktur in weiten Bereichen voneinander unabhängig eingestellt werden können. Insbesondere ermöglicht die Aufteilung des Walzwerkzeugs der drei beabstandeten Walzwerkzeuge 50, 60 und 70 die Tiefen T2 und T3 der Sekundär- 4 und Tertiärnuten 5 zu variieren ohne gleichzeitig die Höhe der Außenrippen 6 zu verändern.

Beidseitig strukturierte Rippenrohre für die Kälte- und Klimatechnik werden häufig aus Kupfer oder Kupfernickel hergestellt. Da bei diesen Metallen der reine Materialpreis einen nicht unerheblichen Anteil an den Gesamtkosten des Rippenrohres bedingt, ist es vorteilhaft, dass bei gegebenem Rohrdurchmesser das Gewicht des Rohres möglichst gering ist. Der Gewichtsanteil der Innenstruktur am Gesamtgewicht beträgt bei heutzutage kommerziell erhältlichen Rippenrohren je nach Höhe der Innenstruktur und damit je nach Leistungsfähigkeit 10 % bis 20 %. Durch die erfindungsgemäßen Tertiärnuten 5 in den einfach gekerbten Innenrippen von beidseitig strukturierten Rippenrohren 1 kann die Leistungsfähigkeit derartiger Rohre beträchtlich erhöht werden, ohne dass der Gewichtsanteil der Innenstruktur erhöht wird.

Fig. 5 zeigt ein Diagramm, das den Leistungsvorteil der erfindungsgemäßen Innenstruktur dokumentiert. Aufgetragen ist die Verbesserung des inneren Wärmeübergangs der erfindungsgemäßen Innenstruktur gegenüber der nur einfach gekerbten Innenstruktur über die Reynoldszahl bei Strömung von Wasser. Die Innenrippenhöhe beträgt bei beiden Rohren ungefähr 0,3 mm. Die Geometrie des verwendeten ersten und zweiten Dorns ist bei beiden Innenstrukturen identisch. Das Rippenrohr mit der zweifach gekerbten Innenstruktur weist einen Vorteil des inneren Wärmeübergangs im Reynoldsbereich von 20000 bis 60000 von 8 % bis 20 % auf.

### Bezugszeichenliste

- 1: Wärmeaustauscherrohr / Rippenrohr
- 2: Innenrippen
- 2a: Innenrippen nach erstem Walzdorn
- 2b: Innenrippen nach zweitem Walzdorn
- 3: Primärnuten
- 4: Sekundärnuten
- 5: Tertiärnuten
- 6: Außenrippen
- 6a: Außenrippen nach erstem Walzwerkzeug
- 6b: Außenrippen nach zweitem Walzwerkzeug
- 6c: Nuten der Außenberippung nach erstem Walzwerkzeug
- 6d: Nuten der Außenberippung nach zweitem Walzwerkzeug
- 7: Glattrohr

- 10: erster Walzdorn
- 10a: Stege des ersten Walzdorns
- 10b: Nuten des ersten Walzdorns
- 20: zweiter Walzdorn
- 20a: Stege des zweiten Walzdorns
- 20b: Nuten des zweiten Walzdorns
- 30: dritter Walzdorn
- 30a: Stege des dritten Walzdorns
- 30b: Nuten des dritten Walzdorns
- 40: Walzdornstange

- 50: erstes Walzwerkzeug mit Walzscheiben
- 60: zweites Walzwerkzeug mit Walzscheiben
- 70: drittes Walzwerkzeug mit Walzscheiben
- 80: Werkzeughalter

- α2: Nutöffnungswinkel der Sekundärnuten
- α3: Nutöffnungswinkel der Tertiärnuten

- β1: Steigungswinkel der Innenrippen
- β2: Steigungswinkel der Sekundärnuten
- β3: Steigungswinkel der Tertiärnuten

- H: Höhe der Innenrippen
- T2: Kerbtiefe der Sekundärnuten
- T3: Kerbtiefe der Tertiärnuten

- P: Teilung der Innennuten
- P2: Teilung der Sekundärnuten
- P3: Teilung der Tertiärnuten

- R: durch Pfeil vorgegebene Walzrichtung

## Patentansprüche

1. Beidseitig strukturiertes Wärmeaustauscherrohr (1) mit auf dessen Rohraußenseite achsparallelen oder schraubenlinienförmig umlaufenden integralen Außenrippen (6) und mit einem auf der Rohrinnenseite strukturierten Bereich, mit folgenden Merkmalen:
a) auf der Rohrinnenseite verlaufen integrale Innenrippen (2) der Höhe H achsparallel oder schraubenlinienförmig kontinuierlich über den Umfang unter einem Steigungswinkel β1, gemessen gegen die Rohrachse, unter Bildung von Primärnuten (3),
b) die Innenrippen (2) werden über den gesamten Rohrumfang von zueinander beabstandeten Sekundärnuten (4) gekreuzt, die parallel zueinander unter einem Steigungswinkel β2, gemessen gegen die Rohrachse, eine Kerbtiefe T2 und einen Nutöffnungswinkel α2 aufweisen,
c) die Innenrippen (2) und die Sekundärnuten (4) werden über den gesamten Rohrumfang von zueinander beabstandeten Tertiärnuten (5) gekreuzt, die parallel zueinander unter einem Steigungswinkel β3, gemessen gegen die Rohrachse, kontinuierlich über den Umfang verlaufen und eine Kerbtiefe T3 und einen Nutöffnungswinkel α3 aufweisen, **dadurch gekennzeichnet, dass**
d) der Pitch P2 der Sekundärnuten (4) kleiner als der Pitch P3 der Tertiärnuten (5) ist, wobei durch das Einbringen der Tertiärnuten eine Innenstruktur aus einfach gekerbten Innenrippen mit einer helixförmigen Überstruktur entsteht.

2. Wärmeaustauscherrohr nach Anspruch 1, **dadurch gekennzeichnet, dass** sich der auf der Rohrinnenseite strukturierte Bereich im Nutöffnungswinkel α2 der Sekundärnuten (4) und α3 der Tertiärnuten (5) unterscheidet.

3. Wärmeaustauscherrohr nach einem der Ansprüche 1 oder 2, **dadurch gekennzeichnet, dass** sich der auf der Rohrinnenseite strukturierte Bereich in der Kerbtiefe T2 der Sekundärnuten (4) und T3 der Tertiärnuten (5) unterscheidet.

4. Wärmeaustauscherrohr nach Anspruch 3, **dadurch gekennzeichnet, dass** bei dem auf der Rohrinnenseite strukturierten Bereich die Kerbtiefe T2 der Sekundärnuten (4) kleiner als die Kerbtiefe T3 der Tertiärnuten (5) ist.

5. Verfahren zur Herstellung eines strukturierten Wärmeaustauscherrohres, nach einem der Ansprüche 1 bis 4, mit auf der Rohraußenseite schraubenlinienförmig umlaufenden und auf der Rohrinnenseite achsparallel oder schraubenlinienförmig verlaufenden, integralen, d. h. aus der Rohrwandung herausgearbeiteten Außenrippen (6) und Innenrippen (2), die von Sekundärnuten (4) und von Tertiärnuten (5) gekreuzt und gekerbt werden, bei dem folgenden Verfahrensschritte durchgeführt werden:
a) auf der Außenseite eines Glattrohres (7) werden in einem ersten Umformbereich schraubenlinienförmig verlaufende Außenrippen (6a) geformt, indem das Rippenmaterial durch Verdrängen von Material aus der Rohrwandung mittels eines ersten Walzschritts gewonnen wird und das entstehende Rippenrohr durch die Walzkräfte in Drehung versetzt und entsprechend den entstehenden schraubenlinienförmigen Rippen vorgeschoben wird, wobei die Außenrippen (6a) mit ansteigender Höhe aus dem sonst unverformten Glattrohr ausgeformt werden,
b) die Rohrwandung wird im ersten Umformbereich durch einen im Rohr liegenden ersten Walzdorn (10) abgestützt, der drehbar gelagert und profiliert ist, wodurch die Innenrippen (2) ausgebildet werden,
c) in einem zweiten Walzschritt werden die Außenrippen (6b) in einem vom ersten Umformbereich beabstandeten zweiten Umformbereich mit weiter ansteigender Höhe ausgebildet und die Innenrippen (2) mit Sekundärnuten (4) versehen, wobei die Rohrwandung im zweiten Umformbereich durch einen im Rohr liegenden zweiten Walzdorn (20) abgestützt wird, der ebenfalls drehbar und profiliert ausgebildet ist, dessen Profilierung sich aber von der Profilierung des ersten Walzdorns (10) hinsichtlich des Betrages oder der Orientierung des Drallwinkels unterscheidet.
d) in einem dritten Walzschritt werden die Außenrippen (6) in einem vom zweiten Umformbereich beabstandeten dritten Umformbereich mit weiter ansteigender Höhe ausgebildet und die Innenrippen (2) mit Tertiärnuten (5) versehen, wobei die Rohrwandung im dritten Umformbereich durch einen im Rohr liegenden dritten Walzdorn (30) abgestützt wird, der ebenfalls drehbar und profiliert ausgebildet ist, und sich dessen Profilierung aber von der Profilierung des ersten Walzdorns (10) und des zweiten Walzdorns (20) hinsichtlich des Betrages und/oder der Orientierung des Drallwinkels unterscheidet.

6. Verfahren nach Anspruch 5, **dadurch gekennzeichnet, dass** als Abstand der Umformbereiche im Wesentlichen ein ganzzahliges Vielfaches der Teilung der Außenrippen eingestellt wird.

7. Verfahren nach Anspruch 5 oder 6, **dadurch gekennzeichnet, dass** der Außendurchmesser des zweiten Walzdorns (20) kleiner als der Außendurchmesser des ersten Walzdorns (10) gewählt wird.

8. Verfahren nach einem der Ansprüche 5 bis 7, **dadurch gekennzeichnet, dass** der Außendurchmesser des dritten Walzdorns (30) kleiner als der Außendurchmesser des zweiten Walzdorns (20) gewählt wird.

9. Verfahren nach einem der Ansprüche 5 bis 8, **dadurch gekennzeichnet, dass** die Tiefen T2 und T3 der Sekundär- (4) und Tertiärnuten (5) durch Wahl der Durchmesser der Walzdorne (20, 30) und durch Wahl der Durchmesser der jeweils größten Walzscheiben der drei Walzwerkzeuge (50, 60, 70) eingestellt werden.

## Claims

1. Heat exchange tube (1) which is structured at both sides and which has integral outer ribs (6) which are axially parallel at the tube exterior thereof or which extend helically and which have a structured region at the tube interior, having the following features:
a) integral inner ribs (2) of height H extend at the tube interior in an axially parallel or helical manner continuously over the periphery at a helix angle β1, measured relative to the tube axis, with primary channels (3) being formed,
b) the inner ribs (2) are crossed over the entire tube periphery by mutually spaced-apart secondary channels (4) which have a notch depth T2 and a channel opening angle α2 in a manner parallel with each other at a helix angle β2, measured relative to the tube axis,
c) the inner ribs (2) and the secondary channels (4) are crossed over the entire tube periphery by mutually spaced-apart tertiary channels (5) which extend parallel with each other at a helix angle β3, measured relative to the tube axis, continuously over the periphery and which have a notch depth T3 and a channel opening angle α3, **characterised in that**
d) the pitch P2 of the secondary channels (4) is smaller than the pitch P3 of the tertiary channels (5), with an inner structure comprising simply notched inner ribs having a helical over-structure being produced by the tertiary channels being formed.

2. Heat exchange tube according to claim 1, **characterised in that** the structured region at the tube interior differs in terms of the channel opening angle α2 of the secondary channels (4) and α3 of the tertiary channels (5).

3. Heat exchange tube according to either claim 1 or claim 2, **characterised in that** the structured region at the tube interior differs in terms of the notch depth T2 of the secondary channels (4) and T3 of the tertiary channels (5).

4. Heat exchange tube according to claim 3, **characterised in that** the notch depth T2 of the secondary channels (4) is smaller than the notch depth T3 of the tertiary channels (5) in the region structured at the tube interior.

5. Method for producing a structured heat exchange tube according to any one of claims 1 to 4, having outer ribs (6) and inner ribs (2) which are integral, that is to say, which are constructed from the tube wall, and which extend helically round the tube exterior and extend in an axially parallel or helical manner at the tube interior and which are crossed and notched by secondary channels (4) and tertiary channels (5), wherein the following method steps are carried out:
a) there are formed, at the outer side of a smooth tube (7), helically extending outer ribs (6a) in a first forming region in that the rib material is obtained by material being urged out of the tube wall by means of a first rolling step and the resultant ribbed tube is displaced in rotation by the rolling forces and is advanced in accordance with the resultant, helical ribs, with the outer ribs (6a) being formed with increasing height from the otherwise non-formed smooth tube,
b) the tube wall is supported in the first forming region by a first rolling mandrel (10) which is located in the tube and which is rotatably supported and profiled, whereby the inner ribs (2) are formed,
c) in a second rolling step, the outer ribs (6b) are constructed in a second forming region, which is spaced apart from the first forming region, so as to have further increasing height and the inner ribs (2) are provided with secondary channels (4), with the tube wall being supported in the second forming region by a second rolling mandrel (20) which is located in the tube and which is also constructed so as to be rotatable and profiled, but the profiling of which differs from the profiling of the first rolling mandrel (10) with regard to the magnitude or the orientation of the angle of twist,
d) in a third rolling step, the outer ribs (6) are constructed in a third forming region, which is spaced apart from the second forming region, so as to have further increasing height and the inner ribs (2) are provided with tertiary channels (5), the tube wall being supported in the third forming region by a third rolling mandrel (30) which is located in the tube and which is also constructed so as to be rotatable and profiled, but the profiling of which differs from the profiling of the first rolling mandrel (10) and the second rolling mandrel (20) with regard to the magnitude and/or the orientation of the angle of twist.

6. Method according to claim 5, **characterised in that** a whole-number multiple of the pitch of the outer ribs is substantially adjusted as the spacing of the forming regions.

7. Method according to claim 5 or claim 6, **characterised in that** the outer diameter of the second rolling mandrel (20) is selected so as to be smaller than the outer diameter of the first rolling mandrel (10).

8. Method according to any one of claims 5 to 7, **characterised in that** the outer diameter of the third rolling mandrel (30) is selected so as to be smaller than the outer diameter of the second rolling mandrel (20).

9. Method according to any one of claims 5 to 8, **characterised in that** the depths T2 and T3 of the secondary channels (4) and tertiary channels (5) are adjusted by the diameters of the rolling mandrels (20, 30) being selected and by the diameters of the largest rolling discs of the three rolling tools (50, 60, 70) being selected.

## Revendications

1. Tube d'échange thermique ou d'échange de chaleur (1) structuré sur les deux faces, présentant sur sa face extérieure de tube des nervures extérieures (6), intégrales, parallèles à l'axe ou s'étendant de manière circonférentielle selon des lignes hélicoïdales, et présentant une zone structurée sur la face intérieure du tube, le tube ayant les particularités suivantes :
a) sur la face intérieure du tube s'étendent des nervures intérieures (2) intégrales, d'une hauteur H, de manière parallèle à l'axe ou de façon continue autour de la circonférence selon des lignes hélicoïdales, et sous un angle d'hélice ou d'inclinaison β1 mesuré par rapport à l'axe du tube, en formant ainsi des rainures primaires (3),
b) les nervures intérieures (2) sont croisées, sur la totalité de la circonférence du tube, par des rainures secondaires (4) mutuellement espacées les unes des autres, parallèles les unes aux autres et présentant un angle d'inclinaison β2 mesuré par rapport à l'axe du tube, une profondeur d'entaille T2 et un angle d'ouverture de rainure α2,
c) les nervures intérieures (2) et les rainures secondaires (4) sont croisées, sur la totalité de la circonférence du tube, par des rainures tertiaires (5) espacées les unes des autres, qui s'étendent parallèlement les unes aux autres de manière continue autour de la circonférence, sous un angle d'inclinaison β3 mesuré par rapport à l'axe du tube, et présentant une profondeur d'entaille T3 et un angle d'ouverture de rainure α3,
**caractérisé en ce que**
d) le pas ou pitch P2 des rainures secondaires (4) est inférieur au pas ou pitch P3 des rainures tertiaires (5), la réalisation des rainures tertiaires conduisant à la formation d'une structure intérieure constituée de nervures intérieures entaillées de manière simple avec une structure superposée en forme d'hélice.

2. Tube d'échange de chaleur selon la revendication 1, **caractérisé en ce que** la zone structurée sur la face intérieure du tube se différencie quant à l'angle d'ouverture de rainure α2 des rainures secondaires (4) et α3 des rainures tertiaires (5).

3. Tube d'échange de chaleur selon l'une des revendications 1 ou 2, **caractérisé en ce que** la zone structurée sur la face intérieure du tube se différencie quant à la profondeur d'entaille T2 des rainures secondaires (4) et T3 des rainures tertiaires (5).

4. Tube d'échange de chaleur selon la revendication 3, **caractérisé en ce que** dans la zone structurée sur la face intérieure du tube, la profondeur d'entaille T2 des rainures secondaires (4) est plus petite que la profondeur d'entaille T3 des rainures tertiaires (5).

5. Procédé de fabrication d'un tube d'échange de chaleur structuré selon l'une des revendications 1 à 4, présentant sur la face extérieure du tube des nervures extérieures (6), qui s'étendent de manière circonférentielle selon des lignes hélicoïdales, et sur la face intérieure du tube des nervures intérieures (2) s'étendant de manière parallèle à l'axe ou selon des lignes hélicoïdales, ces nervures étant intégrales, c'est à dire formées dans la paroi même du tube par un processus de transformation, et étant croisées et entaillées par des rainures secondaires (4) et des rainures tertiaires (5), procédé d'après lequel sont effectuées les étapes de procédé suivantes :
a) sur la face extérieure d'un tube lisse (7) on forme, dans une première zone de formage, des nervures extérieures (6a) s'étendant selon des lignes hélicoïdales, en gagnant le matériau des nervures par refoulement de matériau en provenance de la paroi du tube au moyen d'une première étape de laminage-roulage, le tube nervuré en formation étant mis en rotation et avancé conformément aux nervures en forme de lignes hélicoïdales, qui se forment, et les nervures extérieures (6a) avec une hauteur croissante étant obtenues par formage du tube lisse, qui pour le reste n'est pas déformé,
b) dans la première zone de déformation, la paroi du tube est soutenue par un premier mandrin de laminage-roulage (10), qui est situé à l'intérieur du tube, est monté rotatif et est profilé, ce qui conduit à la formation des nervures intérieures (2),
c) au cours d'une deuxième étape de laminage-roulage, dans une deuxième zone de formage située à distance de la première zone de formage, on confère une augmentation de hauteur supplémentaire aux nervures extérieures (6b), et on munit les nervures intérieures (2) de rainures secondaires (4), la paroi de tube étant soutenue, dans la deuxième zone de formage, par un deuxième mandrin de laminage-roulage (20), qui est situé à l'intérieur du tube, et est également monté rotatif et profilé, mais dont le profil se distingue toutefois du profil du premier mandrin de laminage-roulage (10) quant à la valeur ou à l'orientation de l'angle d'hélice,
d) au cours d'une troisième étape de laminage-roulage, dans une troisième zone de formage située à distance de la deuxième zone de formage, on confère une augmentation de hauteur supplémentaire aux nervures extérieures (6), et on munit les nervures intérieures (2) de rainures tertiaires (5), la paroi de tube étant soutenue, dans la troisième zone de formage, par un troisième mandrin de laminage-roulage (30), qui est situé à l'intérieur du tube, et est également monté rotatif et profilé, mais dont le profil se distingue toutefois du profil du premier mandrin de laminage-roulage (10) et du deuxième mandrin de laminage-roulage (20) quant à la valeur et/ou à l'orientation de l'angle d'hélice.

6. Procédé selon la revendication 5, **caractérisé en ce que** l'on règle en guise de distance d'espacement entre les zones de formage, sensiblement un multiple entier du pas des nervures extérieures.

7. Procédé selon la revendication 5 ou la revendication 6, **caractérisé en ce que** le diamètre extérieur du deuxième mandrin de laminage-roulage (20) est choisi inférieur au diamètre extérieur du premier mandrin de laminage-roulage (10).

8. Procédé selon l'une des revendications 5 à 7, **caractérisé en ce que** le diamètre extérieur du troisième mandrin de laminage-roulage (30) est choisi inférieur au diamètre extérieur du deuxième mandrin de laminage-roulage (20).

9. Procédé selon l'une des revendications 5 à 8, **caractérisé en ce que** les profondeurs T2 et T3 des rainures secondaires (4) et tertiaires (5) sont réglées par le choix des diamètres des mandrins de laminage-roulage (20, 30) et par le choix des diamètres des disques de laminage-roulage respectivement les plus grands des trois outils de laminage-roulage (50, 60, 70).
